# EUROPÄISCHE PATENTSCHRIFT

(11) **EP 0 659 919 B1**
(45) Veröffentlichungstag und Bekanntmachung des Hinweises auf die Patenterteilung: **26.03.1997**
(21) Anmeldenummer: 94118839.3
(22) Anmeldetag: 30.11.1994
(51) Int. Cl.: D03D 47/34, B65H 59/30, B65H 59/36

(54) **Schussfadenbremse für eine Webmaschine**
Weft thread brake for a loom
Frein de fil de trame pour un métier à tisser

(30) Priorität: 22.12.1993 BE 9301434
(43) Veröffentlichungstag der Anmeldung: 28.06.1995
(73) Patentinhaber: Picanol N.V., 8900 Ieper (BE)
(72) Erfinder: De Ro, Ignace, B-8900 Ieper (BE)
(74) Vertreter: Wilhelm & Dauster Patentanwälte European Patent Attorneys

(56) Entgegenhaltungen:
- EP-A- 0 284 144
- EP-A- 0 356 380
- EP-A- 0 378 870
- EP-A- 0 527 510
- DE-A- 4 131 652
- DE-A- 4 131 656

## Beschreibung

Die Erfindung betrifft eine Schußfadenbremse für eine Webmaschine, die zwischen einem Fadenspeicher und einem Eintragsmittel anbringbar ist und die wenigstens ein mittels eines Antriebsmittels verstellbares, einen Schußfaden umlenkendes Fadenführungselement enthält.

Fadenbremsen werden insbesondere bei Luftdüsenwebmaschinen eingesetzt, um einen Schußfaden gegen Ende seines Eintrages abzubremsen. Sie werden üblicherweise zwischen einem Vorabwickler und einer auf einer Kammlade befestigten Hauptblasdüse angeordnet. Bei einer bekannten Schußfadenbremse (EP-A 0 527 510) sind stationäre und bewegliche Fadenführungselemente vorgesehen. Die beweglichen Fadenführungselemente sind auf einem Halter angeordnet, der mittels eines steuerbaren, elektrischen Antriebsmittels bewegbar ist. Als Antriebsmittel dient beispielsweise ein Antriebsmotor, der von einer Steuereinheit zu einem bestimmten Zeitpunkt während des Eintragens eines Schußfadens gesteuert wird. Die dabei auftretende Bremskraft wird durch den Umlenkwinkel bestimmt, der von den Führungselementen erzielt wird. Da bei Webmaschinen, insbesondere bei Luftdüsenwebmaschinen, ein Schußeintrag nur wenige Millisekunden dauert, müssen derartige Fadenbremseinrichtungen sehr schnell eingeschaltet werden. Dies führt dazu, daß die Fadenbremse den mit hoher Geschwindigkeit eingetragenen Schußfaden sehr plötzlich abbremst, so daß eine kurzzeitige Spannungsspitze in dem Schußfaden entsteht, die zu einem Fadenbruch führen kann. Derartige Spannungsspitzen sind auch für die Fadenbremse selbst nachteilig.

Es ist auch eine Fadenbremse bekannt (EP-A 0 356 380), bei der mittels mehrerer Fadenführungselemente zum Bremsen eine Fadenumlenkung bewirkt wird, wobei diese Umlenkung nach dem Auftreten von Spannungsspitzen wieder teilweise rückgängig gemacht wird.

Der Erfindung liegt die Aufgabe zugrunde, eine Schußfadenbremse der eingangs genannten Art so auszubilden, daß kurzzeitige Spannungsspitzen möglichst vermieden werden.

Diese Aufgabe wird dadurch gelöst, daß zwischen dem Antriebsmittel und dem wenigstens einen Fadenführungselement ein die Bewegung des Antriebsmittels übertragendes Übertragungsmittel vorgesehen ist, das eine Relativbewegung zwischen dem Antriebsmittel und dem Fadenführungselement ermöglicht.

Die erfindungsgemäße Schußfadenbremse hat den Vorteil, daß eine schnelle Bewegung des Antriebsmittels nicht unmittelbar zu einer schnellen Bewegung der Fadenführungselemente führt, so daß der Schußfaden ohne kurzzeitige Spannungsspitzen gebremst wird. Die Bewegung der Fadenführungselemente ist im wesentlichen von der Spannung des Schußfadens abhängig, was darüber hinaus dazu führt, daß die Umlenkung und damit die Abbremsung geringer ist, wenn die Spannung in dem Schußfaden hoch ist. Dadurch wird die Spannungserhöhung des Schußfadens infolge des Bremsens beschränkt. Darüber hinaus hat die erfindungsgemäße Fadenbremse den Vorteil, daß auch bei einem eventuellen Nachlassen der Spannung des Schußfadens dieser noch gespannt gehalten wird. Das steuerbare Antriebsmittel in Verbindung mit dem eine Relativbewegung zulassenden Übertragungsmittel erlaubt nicht nur, die Spannung während des Eintragens des Schußfadens auf einen bestimmten Wert zu bringen und zu halten. Es ist darüber hinaus auch möglich, die Spannung des Schußfadens nach dem Eintragen, beispielsweise für ein Schneiden, auf eine erhöhte Spannung zu bringen, die einer bestimmten Schußfadenart angepaßt sein kann.

Weitere Merkmale und Vorteile der Erfindung ergeben sich aus der nachfolgenden Erläuterung von in den Zeichnungen dargestellten Ausführungsbeispielen.
- Fig. 1: zeigt in einer schematischen Darstellung eine Luftdüsenwebmaschine, die mit einer erfindungsgemäßen Fadenbremse ausgerüstet ist,
- Fig. 2: eine perspektivische Ansicht (in Explosionsdarstellung) einer ersten Ausführungsform einer erfindungsgemäßen Fadenbremse,
- Fig. 3: eine Axialansicht des Ausschnittes F3 der Fig. 2,
- Fig. 4 bis 6: Ansichten auf den Verlauf des Schußfadens im Bereich der Fadenbremse in verschiedenen Positionen der Fadenbremse und des Eintragsmittels für den Schußfaden,
- Fig. 7: eine Ansicht des Fadenverlaufs bei einer gegenüber Fig. 6 abgewandelten Position der Fadenbremse,
- Fig. 8: eine perspektivische Ansicht einer abgewandelten Ausführungsform einer Fadenbremse,
- Fig. 9: einen Schnitt durch eine Fadenbremse ähnlich Fig. 2,
- Fig. 10: einen Schnitt durch eine weitere Ausführungsform einer Fadenbremse,
- Fig. 11: einen Schnitt entlang der Linie XI-XI der Fig. 10,
- Fig. 12: einen Schnitt durch eine vereinfachte Ausführungsform einer Fadenbremse,
- Fig. 13: einen Schnitt durch eine Fadenbremse mit einem linear verstellbaren Fadenführungselement und
- Fig. 14: eine erfindungsgemäße Fadenbremse mit magnetischen Übertragungsmitteln zwischen Antrieb und Fadenführungselement.

Die in Fig. 1 dargestelle Luftdüsenwebmaschine (1) enthält eine Fadenbremse (2), die zwischen einem Fadenspeicher (3) für den Schußfaden (30) und einem Eintragsmittel (4) für diesen Schußfaden angeordnet ist. Der Fadenspeicher (3) besteht aus einem Vorspulgerät, das einen von einem Antriebsmotor (6) angetriebenen Wickelarm (5) aufweist, der den Schußfaden (30) in Wicklungen (17) auf eine Wickeltrommel (7) wickelt. Das Vorspulgerät enthält einen der Wickeltrommel (7) zustellbaren, magnetisch betätigbaren Stift (9), um das Abziehen von Wicklungen (17) von der Wickeltrommel zu verhindern oder freizugeben. Der Wickeltrommel (7) ist ferner ein Wicklungsdetektor (10) zugeordnet, der die Anzahl der von der Wickeltrommel (7) abgezogenen Wicklungen (17) erfaßt. Nach dem Fadenspeicher (3) ist zur Führung des Schußfadens (30) eine stationäre Fadenöse (8) angeordnet.

Als Eintragsmittel dient eine Hauptblasdüse (4), die auf einer Kammlade (11) der Luftdüsenwebmaschine (1) angeordnet ist und deshalb die Bewegung der Kammlade (11) mit ausführt. Auf der Kammlade (11) befinden sich ein profiliertes Webblatt (12) und Hilfsblasdüsen (13), die das Einbringen eines Schußfadens in ein Webfach mitbewirken.

Vor dem Fadenspeicher (3) ist ein Spulenträger (14) für eine Spule (15) mit Schußfaden angeordnet, der durch eine Fadenöse (16) hindurch dem Wickelarm (5) zuläuft. Fig. 1 zeigt weiter eine Steuereinheit (18), deren Funktion, soweit sie für die vorliegende Erfindung von Bedeutung ist, noch erläutert werden wird.

Die Fadenbremse (2) ist bei dem dargestellten Ausführungsbeispiel nach der Fadenöse (8) angeordnet. Sie ist beispielsweise auf einem Rahmen (48) des Fadenspeichers (3) befestigt. Dieser Rahmen (48) besitzt nach der Fadenbremse (2) noch eine zweite Fadenöse (19). Die Fadenbremse (2) weist bei dem dargestellten Ausführungsbeispiel zwei stiftförmige Fadenführungselemente (20, 21) auf, mittels derer der Schußfaden (30) zwischen den stationären Fadenösen (8, 19) umgelenkt werden kann. Zwischen der Hauptblasdüse (4) und dem Webblatt (12) ist eine Schere (31) für den Schußfaden (30) auf dem Webmaschinenrahmen angeordnet.

Ergänzend sei erwähnt, daß die Fadenösen (8, 19) auch Bestandteil der Fadenbremse (2) sein können. Ferner sei erwähnt, daß beispielsweise auf dem Rahmen (48) nach der Fadenöse (19) noch eine Hilfshauptblasdüse fest angeordnet sein kann.

Eine erste Ausführungsform einer erfindungsgemäßen Fadenbremse (2) ist in Fig. 2 und 3 dargestellt. Aus Gründen der Deutlichkeit sind in Fig. 2 die Bestandteile in einer explosionsartigen Darstellung weit auseinander dargestellt. Die Fadenbremse (2) weist zwei stiftartige Fadenführungselemente (20, 21) auf, die einander diametral gegenüberliegend auf einem scheibenförmigen, drehbar gelagerten Halter (22) angeordnet sind. Die Position der Fadenführungselemente (20, 21) wird mittels eines von der Steuereinheit (18) ansteuerbaren Antriebes vorgegeben. Der Antrieb besteht aus einem Antriebsmotor (23), auf dessen Antriebswelle (25) der Halter (22) mittels eines Wälzlagers (26) gelagert ist. Zwischen der Antriebswelle (25) und dem Halter (22) der Fadenführungselemente (20, 21) ist ein die Bewegung der Antriebswelle übertragendes Übertragungsmittel in Form einer zu einer Spirale gewickelten Feder (24) vorgesehen. Das äußere Ende (27) der Spiralfeder, das abgewinkelt ist, ist in eine Bohrung (29) des Halters (22) eingesteckt. Das innere Ende (28) der Spiralfeder (24) ist, wie Fig. 3 zeigt, in einer Bohrung (32) der Antriebswelle (25) gehalten.

Ein Schußeintrag und die dabei von der Steuereinheit (18) gesteuerte Funktion der Fadenbremse (2) werden nun anhand von Fig. 4 bis 6 erläutert. Zu Beginn des Schußeintrages befindet sich die Kammlade (11) mit der Hauptblasdüse (4) in der in Fig. 4 dargestellten Position, in welcher der Schußfaden (30) geradlinig durch die Fadenösen (8, 19) und die Hauptblasdüse (4) verläuft. Dies ist eine vorteilhafte Position, um bei einer Luftdüsenwebmaschine einen Schußeintrag zu beginnen, weil in diesem Fall die Reibung des Schußfadens (30) an den Fadenösen (8, 19) und an der Hauptblasdüse (4) minimal ist. In dieser Position wird der Stift (9) von der Wickeltrommel (7) derart zurückgezogen, daß Wicklungen (17) von der Wickeltrommel (7) abgezogen und somit der Schußfaden mittels der Hauptblasdüse (4) in ein Webfach eingebracht werden kann. In dieser Position sind die Fadenführungselemente (20, 21) frei von dem Schußfaden (30). Die Stellung der Antriebswelle (25) ist mittels eines dicken Striches (40) dargestellt, der in der Verbindungslinie der beiden Fadenführungselemente (20, 21) liegt. Danach wird die Kammlade (11) mit der Hauptblasdüse (4) in Richtung des Pfeiles (P1) zurückbewegt, bis sich die Hauptblasdüse (4) in der hinteren Position (4A) befindet. Danach bewegt sich die Kammlade (11) mit der Hauptblasdüse (4) entsprechend dem Pfeil (P2) nach vorne, wie dies in Fig. 5 dargestellt ist.

Der Wicklungsdetektor (10) detektiert jede von der Wickeltrommel (7) abgezogene Wicklung (17) und gibt ein entsprechendes Signal an die Steuereinheit (18). Entspricht die Länge eines einzutragenden Schußfadens (30) beispielsweise fünf Wicklungen, so kann die Steuereinheit (18) nach dem Detektieren der dritten abgezogenen Wicklung die Funktion der Fadenbremse (2) starten. In der Position nach Fig. 5 löst die Steuereinheit über den Antriebsmotor (23) und ein Verdrehen der Antriebswelle (25) in Richtung des Pfeiles (R1) aus, so daß diese die mit dem Strich (40) in Fig. 5 dargestellte Position einnimmt. Dabei wird die Antriebswelle (25) um einen von der Steuereinheit (18) vorgegebenen Winkel verdreht. Die Fadenführungselemente (20, 21) führen zumindest zunächst nicht die gleiche Drehwinkelbewegung aus, sondern bleiben vielmehr aufgrund der von dem Schußfaden (30) auf sie ausgeübten Kräfte zurück. Es erfolgt ein Ausgleich zwischen dem Drehmoment, das die Feder (24) auf den Halter ausübt, und dem Drehmoment, das der Schußfaden (30) über die Fadenführungselemente (20, 21) auf den Halter (22) ausübt.

Anschließend bewegt sich die Kammlade (11) zusammen mit der Hauptblasdüse (4) in Richtung des Pfeiles (P3) weiter nach vorne, bis die Anschlagposition (4B) erreicht ist. Danach bewegt sich die Kammlade (11) mit der Hauptblasdüse (4) zurück in die in Fig. 6 dargestellte Position. In dieser Position wird üblicherweise der Schußfaden mit Hilfe der Schere (31) durchgeschnitten. Da sich dabei der Abstand zwischen der Fadenöse (19) und der Hauptblasdüse (4) verringert, wenn die Hauptblasdüse (4) sich von der Anschlagposition in die in Fig. 6 dargestellte Position zurückbewegt, wird die Spannung in dem Schußfaden (30) geringer oder wird sogar völlig aufgehoben. Dies kann das Schneiden des Schußfadens (30) erschweren. Bei der erfindungsgemäßen Fadenbremse (2) wird diese Gefahr jedoch verringert oder ausgeschlossen, da die Fadenführungselemente (20, 21) mittels der Feder (24) weiterbewegt werden und der Antriebswelle nachlaufen, so daß der Schußfaden (30) unter Spannung gehalten wird.

Um die Spannung des Schußfadens (30) während des Durchschneidens auf einen höheren Wert zu bringen, wird gemäß dem führungsbeispiel nach Fig. 7 vorgesehen, daß die Steuereinheit (18) veranlaßt, daß die Antriebswelle (25) vor dem Durchschneiden weiter in Richtung des Pfeiles (R2) gedreht wird, bis sich die Antriebswelle (25) in der in Fig. 7 dargestellten Position befindet (siehe Strich (40)).

Wenn sich die Kammlade (11) mit der Hauptblasdüse (4) von der in Fig. 6 dargestellten Position nach dem Schneiden des Schußfadens (30) in die in Fig. 4 dargestellte Position zurückbewegt wird, bleibt die Hauptblasdüse (4) weiterhin mit Druckluft (mit einem geringeren Druck und/oder geringerem Luftdurchsatz) beaufschlagt. Da sich dabei der Abstand zwischen der Führungsöse (19) und er Hauptblasdüse (4) verkürzt, ragt der Schußfaden (30) in der Position nach Fig. 4 mit einer größeren Länge aus der Hauptblasdüse (4) heraus als in der Position nach Fig. 6. Wenn mit mehreren Schußfadenzuführungen und damit mit mehreren Hauptblasdüsen (4) gewoben wird, so kann diese zusätzliche Länge an Schußfaden (30) eine Behinderung für das Eintragen eines Schußfadens von einer anderen Hauptblasdüse darstellen. Um dies zu verhindern, kann die Antriebswelle (25) mittels der Steuereinrichtung (18) weiter verdreht werden (Pfeil (R2) der Fig. 7), um den Schußfaden (30) in die Hauptblasdüse (4) zurückzuziehen.

Es ist selbstverständlich auch möglich, den Verlauf der Bremskraft der Fadenbremse (2) während eines Schußeintrages zu verändern. Beispielsweise kann der Antriebsmotor (23) ab einem bestimmten Zeitpunkt des Eintrags, z.B. wenn sich die Hauptblasdüse in der in Fig. 5 dargestellten Position befindet, die Antriebswelle (25) mit einem bestimmten Verlauf verdrehen, so daß der Schußfaden (30) mit zunehmender Stärke abgebremst wird. Die Steuerung der Winkelposition der Antriebswelle (25) kann dabei auch in Funktion des Zeitpunktes erfolgen, in welchem der Wicklungsdetektor (10) Wicklungen (17) detektiert. Wenn beispielsweise die dritte Wicklung früher als zu dem erwartenden Zeitpunkt detektiert wird, so kann die Fadenbremse (2) früher und auch mit einer größeren Winkelverdrehung der Antriebswelle (25) eingeschaltet werden.

Selbstverständlich ist es auch möglich, die Fadenbremse (2) zu anderen Zeitpunkten im Verlauf eines Schußeintrages zu steuern, um eine bestimmte Fadenumlenkung und damit eine gewünschte Bremsung zu erzielen. Dieser Zeitpunkt kann sowohl am Anfang als auch in der Mitte eines Schußeintrages liegen.

Zur Ergänzung sei noch angemerkt, daß die Steuereinheit auch das Vorspulgerät steuert. Beispielsweise kann vorgesehen werden, daß der Antriebsmotor (6) des Vorspulgerätes von der Steuereinheit (18) mit einer Durchschnittsgeschwindigkeit derart gesteuert wird, daß der Wickelarm (5) durchschnittlich eine Umdrehung ausführt, wenn der Wicklungsdetektor (10) den Abzug einer Wicklung (17) detektiert. Beim Detektieren der vierten abgezogenen Wicklung (17) wird dann beispielsweise wieder der Stift (9) zurück zur Wickeltrommel (7) gebracht, um zu verhindern, daß mehr Schußfaden (30) von der Wickeltrommel (7) abgezogen wird, als benötigt wird.

Das Ausführungsbeispiel nach Fig. 8 entspricht im Prinzip dem Ausführungsbeispiel nach Fig. 2. Auf der Antriebswelle (25) ist jedoch ein scheibenförmiger Halter (33) drehfest angeordnet, der mit einer Öffnung (34) versehen ist, in die das innere Ende (28) der spiralförmig gewickelten Feder (24) eingesteckt ist.

Auch das Ausführungsbeispiel nach Fig. 9 entspricht im wesentlichen dem Ausführungsbeispiel nach Fig. 2. Zusätzlich ist ein zweiter, topfförmiger Halter (35) drehbar auf der Antriebswelle gelagert. Dieser Halter ist mit einem Kragen (36) versehen, der den Halter (22) aufnimmt, so daß der Bereich der Feder (24) staubdicht abgeschirmt ist. Das äußere Ende (27) der Feder (24) ist mit dem Rahmen (22) und das innere Ende (28) mit der Antriebswelle (25) entsprechend Fig. 2 verbunden.

Bei dem Ausführungsbeispiel nach Fig. 10 und 11 sind die Fadenführungselemente (20, 21) des drehbar auf der Antriebswelle (25) des Antriebsmotors (23) gelagerten Halters (22) in Richtung zu dem Antriebsmotor (23) verlängert und mittels einer Blattfeder (37) mit der Antriebswelle (25) verbunden. Die Blattfeder (37) ist in einer Nut (32) fest mit der Antriebswelle (25) verbunden und greift in Nuten (38) der rungselemente (20, 21) ein. Die Blattfeder (37) kann sich somit in den Nuten (38) verschieben, so daß eine Relativbewegung zwischen den Fadenführungselementen (20, 21) und der Antriebswelle (25) möglich ist.

Bei dem Ausführungsbeispiel nach Fig. 12 ist vorgesehen, daß die Fadenführungselemente (20, 21) unmittelbar mittels elastischen Mitteln, insbesondere einer Blattfeder (39), mit der Antriebswelle (25) verbunden sind. Ein Halter (22) kann somit entfallen. Aufgrund einer elastischen Verformung der Blattfeder (39) können die Fadenführungselemente (20, 21) eine Relativbewegung in Form einer Verdrehung zur Antriebswelle (25) ausführen.

Bei dem Ausführungsbeispiel nach Fig. 13 ist ein linear bewegliches Fadenführungselement (41) vorgesehen, das zwischen zwei Fadenösen (8, 19) eintaucht und somit den Schußfaden (30) umlenkt. Als Antriebsmittel dient ein Elektromagnet (42), dem ein als Tauchanker ausgebildetes Antriebselement (43) zugeordnet ist, das durch Einschalten des Elektromagneten (42) in Richtung des Pfeiles (B) bewegbar ist, d.h. in Richtung einer Fadenumlenkung. An eine fest mit dem Antriebselement (43) verbundene Abstützung (45) greift eine Rückstellfeder (44) an, die das Antriebselement (43) entgegen der Pfeilrichtung (B) wieder zurückstellt. Zwischen dem Antriebselement (43) und dem Fadenführungselement (41) sind elastische Übertragungsmittel (46) vorgesehen, die eine Relativbewegung zwischen dem Fadenführungselement (41) und dem triebselement (43) entgegen der Pfeilrichtung (B) ermöglichen. Das elastische Mittel kann beispielsweise eine Feder (46) sein, die in einer Aussparung des Antriebselementes (43) angeordnet ist, in der eine Art Kolbenstange (47) des Fadenführungselementes (41) geführt ist. Bei abgewandelten Ausführungsformen werden als elastische Mittel anstelle der Feder (46) gummielastische Körper oder ein Luftkissen o.dgl. vorgesehen.

Bei dem Ausführungsbeispiel nach Fig. 14 sind zwischen der Antriebswelle (25) des Antriebsmotors (23) und den Fadenführungselementen (20, 21) magnetische Übertragungsmittel (49) vorgesehen. Diese magnetischen Übertragungsmittel (49) bestehen aus zwei Permanentmagnetsätzen, die sich mit gegensinnigen Polen gegenüberliegen. Ein Satz von Permanentmagneten (50, 51) ist an einem Halter (33) angeordnet, der drehfest mit der Antriebswelle (25) verbunden ist. Der zweite Satz der Permanentmagneten (52, 53) ist an dem scheibenförmigen Halter (22) angebracht, der die Führungselemente (21, 22) trägt und der mittels eines Wälzlagers (26) auf der Antriebswelle (25) gelagert ist. Beispielsweise sind die Permanentmagneten (50, 53) mit ihrem Nordpol den Südpolen der Permanentmagneten (51, 52) zugeordnet. Abweichend von der aus Gründen der Übersichtlichkeit vorgenommenen Darstellung liegen sich die Halter (22, 23) in geringem Abstand gegenüber, so daß die Permanentmagneten (50, 52) und die Permanentmagneten (51, 53) sich gegenseitig anziehen. Ohne äußere Belastung sorgen die Permanentmagneten (50, 52) sowie (51, 53) dafür, daß diese sich jeweils genau gegenüberliegen. Die magnetischen Übertragungsmittel (49) erlauben es jedoch, daß sich der Halter (22) mit den Fadenführungselementen (20, 21) aufgrund von äußeren Kräften relativ zu der Antriebswelle (25) verdreht. Die magnetischen Übertragungsmittel erfüllen die gleiche Funktion, wie sie in Verbindung mit den elastischen Übertragungsmitteln (24, 37, 39, 46) anhand der Ausführungsbeispiele nach Fig. 1 bis 13 beschrieben wurden. Die magnetischen Übertragungsmittel (49) enthalten selbst keine beweglichen Teile, die Trägheitskräfte aufweisen, so daß schnelle Reaktionszeiten möglich sind. Die Permanentmagnete (50, 51 und 52, 53) sind gegenseitig magnetisch isoliert. Selbstverständlich ist es ohne weiteres möglich, mehr als zwei Permanentmagnetsätze (50, 52; 51, 53) vorzusehen.

Die erfindungsgemäße Fadenbremse (2) ermöglicht es, die Spannungen im Schußfaden (30) zu beschränken und deshalb die Anzahl von Schußfadenbrüchen zu reduzieren. Eine Spannungsspitze beim Start eines Schußeintrags wird durch die Ausrichtung der Fadenbremse (2) und der Fadenösen (8, 9) zur Hauptblasdüse beschränkt. Spannungsspitzen bei plötzlicher Inbetriebnahme der Fadenbremse (2) werden durch die eine Relativbewegung zwischen dem Antriebsmittel und den Fadenführungselementen gestattenden Elemente (24, 37, 39, 46, 49) beschränkt. Die Spannungsspitze am Ende eines Schußeintrages, nämlich wenn der Schußfaden (30) durch den zur Wickeltrommel (7) zurückkehrenden Stift (9) blockiert wird, wird dadurch reduziert, daß die Fadenbremse (2) den Schußfaden (30) bereits vorher teilweise gebremst hat.

Es ist selbstverständlich möglich, die gewünschte Spannung in den Schußfäden (30) dadurch einzustellen, daß die Übertragungsmittel (24, 37, 39, 46, 49) gegen andere ausgetauscht werden, die eine andere Spannung erzeugen. Beispielsweise können Federn durch Federn mit anderen Federkonstanten ersetzt werden. Bei einer spiralig gewickelten Feder (24) ist es möglich, einige Wicklungen miteinander zu verbinden, so daß dadurch die Federkonstante verändert wird. Es können auch Permanentmagneten gegen Permanentmagnete mit anderen magnetischen Kräften ausgetauscht werden. Ebenso ist es möglich, die Anzahl von Permanentmagnetsätzen zu variieren.

Selbstverständlich ist es auch möglich, mehr als zwei Fadenführungselemente (20, 21) vorzusehen. Beispielsweise können vier Fadenführungselemente vorgesehen werden, die jeweils paarweise symmetrisch zur Antriebswelle (25) und in unterschiedlicher Entfernung zu dieser Antriebswelle (25) angeordnet sind. Darüber hinaus ist es auch möglich, zwischen derartigen Sätzen von Fadenführungselementen zusätzliche, stationäre Fadenösen vorzusehen.

## Patentansprüche

1. Schußfadenbremse (2) für eine Webmaschine, die zwischen einem Fadenspeicher (3) und einem Eintragsmittel (4) anbringbar ist und die wenigstens ein mittels eines triebsmittels (23, 25; 42, 43) verstellbares, einen Schußfaden (30) umlenkendes Fadenführungselement (20, 21; 41) enthält, dadurch gekennzeichnet, daß zwischen dem Antriebsmittel (23, 25; 42, 43) und dem wenigstens einen Fadenführungselement (20, 21; 41) ein die Bewegung des Antriebsmittels übertragendes Übertragungsmittel (24, 37, 39, 46, 49) vorgesehen ist, das eine Relativbewegung zwischen dem Antriebsmittel und dem Fadenführungselement ermöglicht.

2. Schußfadenbremse nach Anspruch 1, dadurch gekennzeichnet, daß als Antriebsmittel ein Drehantrieb (23) mit einer Antriebswelle (25) vorgesehen ist, die mittels des Übertragungsmittels (24, 37, 39, 49) mit dem wenigstens einen koaxial zur Antriebswelle (25) beweglich angeordneten Fadenführungselement (20, 21) verbunden ist.

3. Schußfadenbremse nach Anspruch 1 oder 2, dadurch gekennzeichnet, daß für das wenigstens eine Fadenführungselement (20, 21) ein Halter (22) vorgesehen ist, der drehbar auf der Antriebswelle (25) gelagert und mit dieser mittels eines eine Relativbewegung in Umfangsrichtung zwischen Antriebswelle und Halter zulassenden Übertragungsmittels (24, 37, 49) verbunden ist.

4. Schußfadenbremse nach einem der Ansprüche 1 bis 3, dadurch gekennzeichnet, daß zwischen dem Antriebsmittel (23, 25; 42, 43) und dem wenigstens einen Fadenführungselement (20, 21; 41) ein federelastisches Übertragungsmittel (24, 37, 39, 46) vorgesehen ist.

5. Schußfadenbremse nach Anspruch 4, dadurch gekennzeichnet, daß zwischen der Antriebswelle (25) und dem wenigstens einen Fadenführungselement (20, 21) eine als Spirale gewickelte Feder (24) angeordnet ist.

6. Schußfadenbremse nach einem der Ansprüche 1 bis 3, dadurch gekennzeichnet, daß zwischen dem Antriebsmittel (23, 25) und dem wenigstens einen Fadenführungselement (20, 21) magnetische Übertragungsmittel (49) angeordnet sind.

7. Schußfadenbremse nach Anspruch 6, dadurch gekennzeichnet, daß ein drehfest mit der Antriebswelle (25) verbundener Halter (33) und ein das wenigstens eine Fadenführungselement (20, 21) tragender, drehbar auf der Antriebswelle (25) gelagerter Halter (22) vorgesehen sind, die mit einander gegenüberliegenden Permanentmagneten (50, 51, 52, 53) versehen sind.

## Claims

1. Weft brake (2) for a weaving machine, which can be applied between a thread-store means (3) and a feed means (4) and which includes at least one thread guide element (20, 21; 41), which guides a weft (3) round and is movable through use of a drive means (23, 25; 42, 43), characterised in that, between the drive means (23, 25; 42, 43) and the at least one thread guiding element (20, 21: 41), there is at least one transmission means (24, 37, 39, 46, 49) which transmits movement of the drive means (23, 25; 42, 43) a said transmission means enabling relative movement between a said drive means and said thread guiding element.

2. Weft brake in accordance with claim 1, characterised in that a rotating drive (23) with a drive shaft (25) is provided as the drive means which is connected to the at least one movably, coaxially disposed thread-guiding element (20, 21), by a transmission means (24, 37, 39, 49).

3. Weft brake in accordance with claim 1 or 2, characterised in that one holding means (22) is provided, for at least one thread-guiding element (20, 21), which is rotatably supported on a drive shaft (25) and is connected to this latter by means of a transmission means (24, 37, 49) which enables relative movement in a peripheral direction between a said drive shaft and a said holding means.

4. Weft brake in accordance with any one of claims 1 to 3, characterised in that a spring-elastic transmission means (24, 37, 39, 46) is provided between a drive means (23, 25: 42, 43) and at least one thread-guiding element (20, 21; 41).

5. Weft brake in accordance with claim 4, characterized in that a spirally wound spring (24) is provided between a drive shaft (25) and at least one thread-guiding element (20, 21).

6. Weft brake in accordance with any one of claims 1 to 3, characterized in that magnetic transmission means (49) are disposed between a drive means (23, 25) and at least one thread-guiding element (20, 21).

7. Weft brake in accordance with claim 6, characterized in that a holding means (33) which is fixed, in terms of rotation, to a drive shaft (25), and a holding means (22) which carries at least one thread-guiding element (20, 21) and can rotate on a said drive shaft (25), are provided, said holding means being provided with opposing permanent magnets (50, 51, 52, 53).

## Revendications

1. Frein (2) de fil de trame pour un métier à tisser, pouvant être disposé entre une réserve de fil (3) et un moyen d'insertion (4), et qui comprend au moins un élément de guidage de fil (20, 21, 41) réglable par un moyen d'entraînement (23, 25 ; 42, 43) pour dévier un fil de trame (30), caractérisé en ce que, entre le moyen d'entraînement (23, 25; 42, 43) et au moins un élément de guidage de fil (20, 21; 41) est prévu un moyen de transfert (24, 37, 39, 46, 49) transférant le mouvement d'entraînement, de sorte qu'un mouvement relatif entre le moyen d'entraînement et l'élément de guidage de fil soit possible.

2. Frein de fil de trame selon la revendication 1, caractérisé en ce qu'il est prévu, comme moyen d'entraînement, un entraînement rotatif (23) avec un arbre d'entraînement (25) relié par les moyens de transfert (24, 37, 39, 49) à au moins un élément de guidage de fil (20, 21) disposé mobile et coaxial à l'arbre d'entraînement (25).

3. Frein de fil de trame selon l'une des revendications 1 ou 2, caractérisé en ce qu'il est prévu, pour au moins un élément de guidage de fil (20, 21), un support (22) tourillonné sur l'arbre d'entraînement (25) et lié à celui-ci par les moyens de transfert (24, 37, 49) ce qui produit un mouvement circulaire relatif entre l'arbre d'entraînement et le support.

4. Frein de fil de trame selon l'une des revendications 1 à 3, caractérisé en ce qu'il est prévu entre le moyen d'entraînement (23, 25; 42, 43) et au moins un élément de guidage de fil (20, 21; 41) un moyen de transfert élastique (24, 37, 39, 46).

5. Frein de fil de trame selon la revendication 4, caractérisé en ce qu'un ressort en spirale (24) est disposé entre l'arbre d'entraînement (25) et au moins un élément de guidage de fil (20, 21).

6. Frein de fil de trame selon l'une des revendications 1 à 3, caractérisé en ce que des moyens magnétiques de transfert (49) sont disposés entre le moyen d'entraînement (23, 25) et au moins un élément de guidage de fil (20, 21).

7. Frein de fil de trame selon la revendication 6, caractérisé en ce que sont prévus un support (33) solidaire en rotation de l'arbre d'entraînement (25) et au moins un élément de guidage de fil (20, 21) porteur et un support (22) tournant sur l'arbre d'entraînement (25) sur lequel sont prévus des aimants permanents (50, 51, 52, 53) reposant l'un contre l'autre.
